# FASCICULE DE BREVET EUROPEEN

(11) **EP 4 434 063 B1**
(45) Date de publication et mention de la délivrance du brevet: **06.08.2025**
(21) Numéro de dépôt: 23735594.6
(22) Date de dépôt: 13.06.2023
(51) Int. Cl.: H01F 7/02, H05H 7/04, G21K 1/093

(54) **STRUCTURE D'AIMANTS A TENUE AMELIOREE, ONDULEUR, ET PROCEDE ASSOCIE**
MAGNETSTRUKTUR MIT VERBESSERTEM ZUSAMMENHALT, WECHSELRICHTER UND ZUGEHÖRIGES VERFAHREN
MAGNET STRUCTURE WITH IMPROVED HOLDING, INVERTER, AND ASSOCIATED METHOD

(30) Priorité: 14.06.2022 FR 2205787
(43) Date de publication de la demande: 25.09.2024
(73) Titulaire: SYNCHROTRON SOLEIL, 91190 St Aubin (FR)
(72) Inventeur: VALLEAU, Mathieu, 91190 GIF-SUR-YVETTE (FR); GHAITH, Amin, 01099 DRESDEN (DE); COUPRIE, Marie-Emmanuelle, 75013 PARIS (FR)
(74) Mandataire: IPAZ
(86) Numéro de dépôt international: PCT/EP2023/065735
(87) Numéro de publication internationale: WO 2023/242162

(56) Documents cités:
- US-A- 5 383 049
- SHIGEMI SASAKI ET AL: "DESIGN OF A NEW TYPE OF PLANAR UNDULATOR FOR GENERATING VARIABLY POLARIZED RADIATION", NUCLEAR INSTRUMENTS & METHODS IN PHYSICS RESEARCH. SECTION A, ELSEVIER BV * NORTH-HOLLAND, NL, vol. 331, no. 1 / 03, 1 July 1993 (1993-07-01), pages 763 - 767, XP000380416, ISSN: 0168-9002, DOI: 10.1016/0168-9002(93)90153-9
- LIANG XIAOYANG ET AL: "Analysis of the first magnetic results of the PSI APPLE X undulators in elliptical polarisation", NUCLEAR INSTRUMENTS & METHODS IN PHYSICS RESEARCH. SECTION A, ELSEVIER BV * NORTH-HOLLAND, NL, vol. 987, 16 October 2020 (2020-10-16), XP086383654, ISSN: 0168-9002, [retrieved on 20201016], DOI: 10.1016/J.NIMA.2020.164741

## Description

### Domaine technique

La présente invention concerne une structure d'aimants. Elle concerne aussi un onduleur comprenant une telle structure, ainsi qu'un procédé associé.

Un tel dispositif permet à un utilisateur de générer un champ magnétique. Le domaine de l'invention est plus particulièrement mais de manière non limitative celui des accélérateurs de particules.

### Etat de la technique antérieure

Le document US 5 383 049 décrit un dispositif d'insertion de phase réglable à polarisation elliptique.

L'article de Sasaki et al. (Nuclear Instruments & methods in Physics research A 331 (1993) July 1) décrit la conception d'un nouveau type d'onduleur planaire pour générer un rayonnement polarisé variable.

L'article de Liang et al. (Nuclear Instruments & methods in Physics research A 987 (2021)) décrit une analyse des premiers résultats magnétiques des onduleurs PSI APPLE X en polarisation elliptique.

Un onduleur est un dispositif qui génère un champ magnétique spatialement périodique. Lorsque des particules chargées (électrons en général) traversent ce dispositif, elles sont soumises à une force qui leur imprime un mouvement d'oscillations et engendre une onde électromagnétique. Le rayonnement émis appelé rayonnement synchrotron est, de par ses qualités spectrales et optiques, utilisé comme outil pour sonder la matière dans de nombreux domaines scientifiques (biologie, chimie, ...). Les onduleurs sont caractérisés par leur période spatiale et leur champ magnétique, principaux paramètres qui impactent l'étendue spectrale du rayonnement émis. Les onduleurs de type APPLE et associés (APPLE I, II, III, X, Delta, ...) produisent un champ magnétique périodique vertical et/ou horizontal permettant de générer de la polarisation linéaire (pure ou inclinée) ou de la polarisation circulaire. Ils sont constitués de rangées d'aimants permanents dont le mouvement de deux d'entre elles diagonalement opposées permet de changer la phase entre les composantes de champ, ainsi que leur intensité et donc faire varier l'hélicité de la polarisation. Sur chaque rangée, les aimants permanents sont assemblés en suivant une structure de Halbach. Cette dernière consiste à alterner des aimants permanents dont le vecteur magnétisation tourne de 90° dans le sens faisceau autour de l'axe horizontal de l'onduleur, chaque aimant étant magnétisé dans 1 direction au plus. Ces aimants permanents sont généralement difficiles à maintenir en position car ils se repoussent mutuellement ou alors sont en équilibre instable.

Pour les onduleurs de grande période magnétique, chaque aimant est généralement maintenu seul à l'aide d'une bride mécanique. Pour les onduleurs de faible période magnétique, cette unique bride ne suffit plus à cause de l'épaisseur de l'aimant qui est insuffisante. Les aimants permanents sont alors collés deux à deux, voire soudés.

Dans une structure de Halbach classique, sur une période magnétique λᵤ, le vecteur magnétisation tourne d'un aimant à l'autre de 90° autour de l'axe horizontal si l'on utilise quatre aimants pour constituer la période.

Les onduleurs APPLE sont constitués de 4 poutres mobiles longitudinalement pour faire varier la phase entre les composantes de champ et donc la polarisation des électrons, ou verticalement (bas vs haut) pour modifier la force du champ magnétique et donc l'énergie de résonnance de l'onduleur. Les deux rangées basses possèdent le même séquencement d'aimants, tandis que sur les poutres supérieures, les aimants magnétisés longitudinalement sont dans le sens opposé aux poutres basses.

L'intérêt des onduleurs APPLE est de pouvoir faire varier la polarisation en linéaire ou circulaire. Cependant, dans ce genre de structure magnétique, les composantes de champ horizontale et verticale ne sont pas égales, l'énergie de résonnance est alors bornée par la valeur de la plus faible composante de champ magnétique. Pour outrepasser le fait que les composantes de champ ne sont pas équivalentes, il est possible d'incliner à 45° le vecteur magnétisation des aimants magnétisés verticalement, ce qui permet d'obtenir l'égalité des composantes horizontale et verticale et ainsi ne plus être limité en énergie par l'une ou l'autre, c'est le cas des onduleurs de type APPLE I ou APPLE X.

Dans le cas d'onduleurs APPLE I ou II ou III ou X, la dimension longitudinale de chaque aimant est égale à la période que divise le nombre d'aimants constituant la période. Ainsi, pour un onduleur de période magnétique 40 mm, les aimants permanents ont une épaisseur de 10 mm. Il n'est pas aisé de maintenir mécaniquement un élément de 10 mm de large sur lequel s'exercent des forces magnétiques dans les 3 directions. Pour y remédier, certains utilisent de la colle, d'autres même mettent en place des procédés de soudure des aimants entre eux.

Le but de la présente invention est de proposer une structure d'aimants ou un onduleur permettant de générer un champ magnétique (de préférence important) tout en facilitant l'assemblage des aimants entre eux, et pouvant de préférence se passer de ou limiter l'usage de colle ou soudure ou bride pour assembler ces aimants, de préférence pour une polarisation elliptique, de courte période spatiale et efficace.

### Exposé de l'invention

Cet objectif est atteint avec une structure d'aimants comprenant un nombre N de séries d'aimants permanents installés périodiquement le long d'une direction S avec une période spatiale λᵤ (dont de préférence une première, deuxième, troisième et quatrième séries), N étant supérieur ou égal à quatre :
chaque série comprenant :
   - un aimant d'une première poutre
   - un aimant d'une deuxième poutre
   - un aimant d'une troisième poutre
   - un aimant d'une quatrième poutre
les aimants de chaque poutre se succédant le long de la direction S,
la première poutre et la deuxième poutre se succédant le long d'une direction Z perpendiculaire à la direction S,
la quatrième poutre et la troisième poutre se succédant le long de la direction Z,
la troisième poutre et la deuxième poutre se succédant le long d'une direction X perpendiculaire aux directions S et Z,
la quatrième poutre et la première poutre se succédant le long de la direction X,
caractérisé en ce que, pour au moins quatre séries successives (mais pas nécessairement voisines) d'aimants d'une période spatiale λᵤ, le vecteur magnétisation de chaque aimant (de ces au moins 4 séries) de chaque poutre a une composante non nulle le long de chacune des directions X, S et Z.
   N est un nombre entier positif.
   N est de préférence un nombre pair.
   N est de préférence supérieur ou égal à quatre.
   N est de préférence inférieur ou égal à dix.
   N est de préférence inférieur ou égal à huit.
   N peut par exemple être égal à quatre, six, ou huit.

La structure d'aimants selon l'invention peut en outre être caractérisée en ce que les séries comprennent une première, deuxième, troisième et quatrième séries successives dans cet ordre, et en ce que :
- le vecteur magnétisation de chaque aimant de la deuxième poutre et de la troisième poutre a, dans une projection dans un plan comprenant les directions Z et S, une direction qui forme, avec la direction Z :
   ∘ un angle de -θₓ pour la première série, et/ou
   ∘ un angle de +θₓ pour la deuxième série, et/ou
   ∘ un angle de -θₓ-180° pour la troisième série, et/ou
   ∘ un angle de θₓ-180° pour la quatrième série.

La structure d'aimants selon l'invention peut en outre être caractérisée en ce que :
- le vecteur magnétisation de chaque aimant de la première poutre et de la quatrième poutre a, dans une projection dans un plan comprenant les directions Z et S, une direction qui forme, avec la direction Z :
   ∘ un angle de θₓ pour la première série, et/ou
   ∘ un angle de -θₓ pour la deuxième série, et/ou
   ∘ un angle de θₓ-180° pour la troisième série, et/ou
   ∘ un angle de -θₓ-180° pour la quatrième série.

La structure d'aimants selon l'invention peut en outre être caractérisée en ce que :
- le vecteur magnétisation de chaque aimant de la première série et de la deuxième série a, dans une projection dans un plan comprenant les directions Z et X, une direction qui forme, avec la direction Z :
   ∘ un angle de -θs pour la première poutre, et/ou
   ∘ un angle de θs pour la deuxième poutre, et/ou
   ∘ un angle de -θs pour la troisième poutre, et/ou
   ∘ un angle de θs pour la quatrième poutre.

La structure d'aimants selon l'invention peut en outre être caractérisée en ce que :
- le vecteur magnétisation de chaque aimant de la troisième série et de la quatrième série a, dans une projection dans un plan comprenant les directions Z et X, une direction qui forme, avec la direction Z :
   ∘ un angle de -θs-180° pour la première poutre, et/ou
   ∘ un angle de θs-180° pour la deuxième poutre, et/ou
   ∘ un angle de -θs-180° pour la troisième poutre, et/ou un angle de θs-180° pour la quatrième poutre.

θₓ peut être différent de 0°, 90°, 180° ou 270°, de préférence à ± 1°, voir même de préférence à ± 5°.

θₓ peut être compris dans l'intervalle ]5° ; 80°], de préférence dans l'intervalle [24° ; 72°], de préférence dans l'intervalle [24° ; 54°] pour N=4 et/ou dans l'intervalle [28° ; 72°] pour N=6.

θs peut être différent de 0°, 90°, 180° ou 270°, de préférence à ± 1°, voir même de préférence à ± 5°.

θs peut être différent de 45°, 135°, 225° ou 315°, de préférence à ± 1°, voir même de préférence à ± 2°.

θ_{S} peut être compris dans l'intervalle ]5° ; 43°[, de préférence dans l'intervalle [30° ; 42°], de préférence dans l'intervalle [30° ; 42°] pour N=4 et/ou dans l'intervalle [34° ; 42°] pour N=6.

Le nombre N de séries est égal à 4 ou à 6.

Dans le cas où N=6, les séries peuvent comprendre en outre :
- Une cinquième série entre la première et la deuxième série
- Une sixième série entre la troisième et la quatrième série de sorte que les séries comprenant les première, cinquième, deuxième, troisième, sixième et quatrième séries successives dans cet ordre. Dans ce cas, de préférence :
- le vecteur magnétisation de chaque aimant de la deuxième poutre et de la troisième poutre a, dans une projection dans un plan comprenant les directions Z et S, une direction qui forme, avec la direction Z :
   ∘ un angle de 0° pour la cinquième série, et/ou
   ∘ un angle de 180° pour la sixième série,
      et/ou
- le vecteur magnétisation de chaque aimant de la première poutre et de la quatrième poutre a, dans une projection dans un plan comprenant les directions Z et S, une direction qui forme, avec la direction Z :
   ∘ un angle de 0° pour la cinquième série, et/ou
   ∘ un angle de 180° pour la sixième série,
      et/ou
- le vecteur magnétisation de chaque aimant de la cinquième série a, dans une projection dans un plan comprenant les directions Z et X, une direction qui forme, avec la direction Z :
   ∘ un angle de -θ_{S} pour la première poutre, et/ou
   ∘ un angle de θ_{S} pour la deuxième poutre, et/ou
   ∘ un angle de -θ_{S} pour la troisième poutre, et/ou
   ∘ un angle de θ_{S} pour la quatrième poutre,
      et/ou
- le vecteur magnétisation de chaque aimant de la sixième série a, dans une projection dans un plan comprenant les directions Z et X, une direction qui forme, avec la direction Z :
   ∘ un angle de -θs-180° pour la première poutre, et/ou
   ∘ un angle de θs-180° pour la deuxième poutre, et/ou
   ∘ un angle de -θs-180° pour la troisième poutre, et/ou
   ∘ un angle de θs-180° pour la quatrième poutre.

λᵤ peut être compris dans l'intervalle [15 mm; 200 mm], de préférence dans l'intervalle [20mm ; 70mm].

La structure d'aimants selon l'invention peut en outre être caractérisée en ce que :
- la première poutre et la deuxième poutre sont distantes d'une distance G_{z} le long de la direction Z, et/ou
- la quatrième poutre et la troisième poutre sont distantes de la distance G_{z} le long de la direction Z, et/ou
- la troisième poutre et la deuxième poutre sont distantes d'une distance Gₓ le long de la direction X, et/ou
- la quatrième poutre et la première poutre sont distantes de la distance Gₓ le long de la direction X.

Gₓ peut être compris dans l'intervalle [1 mm ; 250 mm], de préférence dans l'intervalle [1mm ; 50mm], et/ou G_{z} est compris dans l'intervalle [1mm ; 250 mm], de préférence dans l'intervalle [1 mm ; 50mm].

Gₓ peut être égal (ou sensiblement égal à ±500 µm près de préférence à ±200 µm près) à G_{z}, noté par la suite G.

θₓ peut être égal à, de préférence si N = 4 : θx (G; λu) = Offset1 + AGap1*exp(BGap1 * G) + APeriode1*exp(BPeriode1 * λu) à 10% près, de préférence à ±5% près avec :

| | |
|---|---|
| Offset1 | =33.634 ± 0.17 |
| AGap1 | =29.434 ± 0.109 |
| BGap1 | =-0.041763 ± 0.000374 |
| APeriode1 | =-39.534 ± 0.104 |
| BPeriode1 | =-0.027176 ± 0.000263 |

θ_{S} peut être égal à, de préférence si N = 4 : θS (G; λu) = Offset2 + AGap2*exp(BGap2 * G) + APeriode2*exp(BPeriode2 * λu) à ±5% près, de préférence à ±2% près

| | |
|---|---|
| Offset2 | =35.233 ± 0.147 |
| AGap2 | =-10.382 ± 0.0218 |
| BGap2 | =-0.066698 ± 0.000476 |
| APeriode2 | =13.866 ± 0.0918 |
| BPeriode2 | =-0.015736 ± 0.000349 |

θₓ peut être égal à, de préférence si N = 6 : θx (G; λu) = Offset4 + AGap4*exp(BGap4 * G) + APeriode4*exp(BPeriode4 * λu) à ±4% près, de préférence à ±3% près avec :

| | |
|---|---|
| Off4 | =49.848 ± 0.3 |
| AGap4 | =41.206 ± 0.0801 |
| BGap4 | =-0.038149 ± 0.000217 |
| APeriode4 | =-54.559 ± 0.148 |
| BPeriode4 | =-0.018134 ± 0.000223 |

θ_{S} peut être égal à, de préférence si N = 6 : θS (G; λu) = Offset3 + AGap3*exp(BGap3 * G) + APeriode3*exp(BPeriode3 * λu) à ±7% près, de préférence à ±3% près avec :

| | |
|---|---|
| Off3 | =37.222 ± 0.201 |
| AGap3 | =-9.6508 ± 0.0384 |
| BGap3 | =-0.038257 ± 0.000448 |
| APeriode3 | =12.099 ± 0.13 |
| BPeriode3 | =-0.01507 ± 0.000503 |

La structure d'aimants selon l'invention peut en outre être agencée pour générer un champ magnétique avec sa composante le long de la direction Z égale, ou sensiblement égale à ±5% de préférence à ±1%, à sa composante le long de la direction X.

Suivant encore un autre aspect de l'invention, il est proposé un onduleur comprenant :
- une structure d'aimants selon l'invention,
- de préférence une chambre à vide disposée
   o autour de la structure d'aimants de sorte que les aimants de la structure à aimants soient situés à l'intérieur du vide, ou
   ∘ à l'intérieur de la structure d'aimants, entre les quatre poutres
- de préférence un système de refroidissement cryogénique (de préférence à l'azote ou à l'hélium) agencé pour refroidir les aimants de la structure à aimants (de préférence lorsque la chambre à vide est disposée autour de la structure à aimants).

Suivant encore un autre aspect de l'invention, il est proposé un procédé de génération d'un champ magnétique, caractérisé en ce qu'il est généré au moyen d'une structure d'aimants selon l'invention ou d'un onduleur selon l'invention.

Le champ magnétique peut être généré avec sa composante le long de la direction Z égale, ou sensiblement égale à ±5% de préférence à ±1%, à sa composante le long de la direction X.

### Description des figures et modes de réalisation

D'autres avantages et particularités de l'invention apparaîtront à la lecture de la description détaillée de mises en œuvre et de modes de réalisation nullement limitatifs, et des dessins annexés suivants :
**[****Fig. 1****]** la figure 1 est une vue de profil de quatre séries 1, 2, 3, 4 d'aimants (chaque série 1, 2, 3, 4 comprenant un aimant d'une des poutres 10, 20, 30, 40) d'un premier mode de réalisation d'une structure d'aimants 100 selon l'invention (N=4) qui est le mode de réalisation préféré de l'invention ; sur cette figure, chaque aimant est représenté par un rectangle aux angles arrondis et a une direction de son vecteur magnétisation permanent, projeté dans le plan de la figure 1 comprenant les directions S et Z, illustré par une flèche à l'intérieur du rectangle de cet aimant,
**[****Fig. 2****]** la figure 2 est une vue de face des quatre poutres 10, 20, 30, 40 portant les aimants pour les séries d'aimants 1 et 2 du premier mode de réalisation de structure 100 d'aimants selon l'invention; sur cette figure, chaque aimant est représenté par un carré aux angles arrondis et a une direction de son vecteur magnétisation permanent, projeté dans le plan de la figure 2 comprenant les directions X et Z, illustré par une flèche à l'intérieur du carré de cet aimant,
**[****Fig. 3****]** la figure 3 est une vue de face des quatre mêmes poutres 10, 20, 30, 40 de la figure 2, portant les aimants pour les séries d'aimants 3 et 4 du premier mode de réalisation de structure 100 d'aimants selon l'invention ; sur cette figure, chaque aimant est représenté par un carré aux angles arrondis et a une direction de son vecteur magnétisation permanent, projeté dans le plan de la figure 3 comprenant les directions X et Z, illustré par une flèche à l'intérieur du carré de cet aimant,
**[****Fig. 4****]** la figure 4 illustre :
   - Dans sa partie supérieure, l'angle θ_{S} en fonction de l'angle θₓ pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100 : B_{z}=Bₓ
   - Dans sa partie inférieure, la valeur de B_{z}=Bₓ en fonction de θₓ.
**[****Fig. 5****]** la figure 5 illustre :
   - Dans sa partie supérieure, la valeur de Bₓ et B_{z} en fonction de θₓ selon deux hypothèses :
      ∘ Une première courbe 11 pour laquelle est considéré un champ rémanent Bᵣ de chaque aimant de 1 Tesla
      ∘ Une deuxième courbe 12 pour laquelle est considéré un champ rémanent Bᵣ de chaque aimant de 2 Tesla.
   - Dans sa partie inférieure, deux courbes 110, 120 quasi superposées de l'angle θ_{S} en fonction de l'angle θₓ correspondant aux cas des deux courbes 11 et 12.
**[****Fig. 6****]** la figure 6, obtenue sur le même principe que la partie supérieure de la figure 4 ou la partie inférieure de la figure 5, illustre l'angle θ_{S} en fonction de l'angle θₓ pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100, avec différentes courbes correspondant à différentes valeurs de la distance G.
**[****Fig. 7****]** la figure 7 illustre l'angle θ_{S} en fonction de l'angle θₓ pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100 et est maximale, pour différentes valeurs de la distance G (dans ce cas G=Gₓ=G_{z}) qui est la distance entres les bords des poutres 10, 20, 30, 40 se faisant face.
**[****Fig. 8****]** la figure 8 illustre :
   - Une courbe 210 de θₓ en fonction de G, et
   - Une courbe 220 de θ_{S} en fonction de G,
   pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100 et maximale
**[****Fig. 9****]** la figure 9 illustre l'angle θ_{S} en fonction de l'angle θₓ pour différentes valeurs de période spatiale λu, et pour lesquelles la composante B_{z} selon la direction Z du champ magnétique généré par la structure d'aimants 100 est égale à la composante Bₓ selon la direction X du champ magnétique généré par la structure d'aimants 100 et maximale
**[****Fig. 10****]** la figure 10 illustre sur l'axe vertical des valeurs d'angle θ correspondant à θₓ ou θ_{S} :
   - Des points d'une courbe 310 de θₓ en fonction de la période spatiale λᵤ, et
   - Des points d'une courbe 320 de θ_{S} en fonction de la période spatiale λᵤ, pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100 et maximale
**[****Fig. 11****]** la figure 11 illustre les valeurs des champs magnétiques Bₓ et B_{z} générés par la structure 100 en fonction de la position longitudinale S au centre des quatre aimants de chaque série 1, 2, 3 ou 4, hors vide ou au centre d'une chambre à vide de l'onduleur 1000 comprenant la structure 100,
**[****Fig. 12****]** la figure 12 est une généralisation à N=6 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant,
**[****Fig. 13****]** la figure 13 est une généralisation à N=8 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant,
**[****Fig. 14****]** la figure 14 est une généralisation à N=10 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant
**[****Fig. 15****]** la figure 15 est une vue de profil de six séries 1, 5, 2, 3, 6, et 4 d'aimants (chaque série comprenant un aimant d'une des poutres 10, 20, 30, 40) d'un deuxième mode de réalisation d'une structure d'aimants 200 selon l'invention ; sur cette figure, chaque aimant est représenté par un rectangle aux angles arrondis et a une direction de son vecteur magnétisation permanent, projeté dans le plan de la figure 15 comprenant les directions S et Z, illustré par une flèche à l'intérieur du rectangle de cet aimant,
**[****Fig. 16****]** la figure 16 illustre l'angle θ_{S} en fonction de l'angle θₓ pour des valeurs de θ_{S} et θₓ pour lesquelles la composante B_{z} selon la direction Z du champ magnétique généré par la structure d'aimants 200 est égale à la composante Bₓ selon la direction X du champ magnétique généré par la structure d'aimants 200 et est maximale, pour différentes valeurs de la distance G (dans ce cas G=Gₓ=G_{z}) qui est la distance entres les bords des poutres 10, 20, 30, 40 se faisant face.
**[****Fig. 17****]** la figure 17 illustre :
   - Une courbe 210 de θₓ en fonction de G, et
   - Une courbe 220 de θ_{S} en fonction de G,
   pour des valeurs de θ_{S} et θₓ pour lesquelles la composante B_{z} selon la direction Z du champ magnétique généré par la structure d'aimants 200 est égale à la composante Bₓ selon la direction X du champ magnétique généré par la structure d'aimants 200 et maximale
**[****Fig. 18****]** la figure 18 illustre l'angle θ_{S} en fonction de l'angle θₓ pour différentes valeurs de période spatiale λu, et pour lesquelles la composante B_{z} selon la direction Z du champ magnétique généré par la structure d'aimants 200 est égale à la composante Bₓ selon la direction X du champ magnétique généré par la structure d'aimants 200 et maximale
**[****Fig. 19****]** la figure 19 illustre sur l'axe vertical des valeurs d'angle θ correspondant à θₓ ou θ_{S} :
   - Des points d'une courbe 310 de θₓ en fonction de la période spatiale λᵤ, et
   - Des points d'une courbe 320 de θ_{S} en fonction de la période spatiale λᵤ, pour des valeurs de θ_{S} et θₓ pour lesquelles la composante B_{z} selon la direction Z du champ magnétique généré par la structure d'aimants 200 est égale à la composante Bₓ selon la direction X du champ magnétique généré par la structure d'aimants 200 et maximale.

En référence à la figure 11, dans toute la présente description, on dira que la composante B_{z} selon la direction Z du champ magnétique généré par la structure d'aimants 100 ou 200 est égale à la composante Bₓ selon la direction X du champ magnétique généré par la structure d'aimants 100 ou 200 (B_{z}=Bₓ), lorsque :
- L'amplitude de B_{z}, au centre des quatre poutres 10, 20, 30, 40 (la composante B_{z} selon la direction Z du champ magnétique généré par la structure d'aimants 100 ou 200 ayant une valeur qui varie en fonction de la position selon S),
est égale à :
- L'amplitude de Bₓ, au centre des quatre poutres 10, 20, 30, 40 (la composante Bₓ selon la direction X du champ magnétique généré par la structure d'aimants 100 ou 200 ayant une valeur qui varie en fonction de la position selon S).

Autrement dit, les champs crêtes de B_{z} et Bₓ sont égaux, et les champs B_{z} et Bₓ peuvent être déphasés.

Ces modes de réalisation n'étant nullement limitatifs, on pourra notamment considérer des variantes de l'invention ne comprenant qu'une sélection de caractéristiques décrites ou illustrées par la suite isolées des autres caractéristiques décrites ou illustrées (même si cette sélection est isolée au sein d'une phrase comprenant ces autres caractéristiques), si cette sélection de caractéristiques est suffisante pour conférer un avantage technique ou pour différencier l'invention par rapport à l'état de la technique antérieure. Cette sélection comprend au moins une caractéristique de préférence fonctionnelle sans détails structurels, et/ou avec seulement une partie des détails structurels si cette partie uniquement est suffisante pour conférer un avantage technique ou à différencier l'invention par rapport à l'état de la technique antérieure.

On va tout d'abord décrire, en référence aux figures 1 à 11, un premier mode de réalisation préférentiel de structure 100 d'aimants selon l'invention.

Cette nouvelle structure magnétique 100 est dérivée d'une structure de Halbach et comporte une orientation particulière du vecteur magnétisation pour une tenue des aimants optimale, et est appliquée de préférence à la construction des onduleurs générant de la polarisation elliptique.

Dans ce mode de réalisation, la structure 100 d'aimants comprend quatre séries successives (première série référencée 1 sur les figures puis deuxième série référencée 2 sur les figures puis troisième série référencée 3 sur les figures puis quatrième série référencée 4 sur les figures, dans cet ordre le long de la direction S) d'aimants permanents installés périodiquement le long d'une direction S (aussi notée Y) avec une période spatiale λᵤ, dont une première, deuxième, troisième et quatrième séries. Ces quatre séries 1, 2, 3, 4 sont représentées une seule fois sur la figure 1, mais sont en réalité répétées de manière périodique le long de la direction S typiquement quelques dizaines ou centaines de fois.

Chaque série 1, 2, 3, 4 comprend (de préférence uniquement comme aimant) :
- un aimant d'une première poutre référencée 10 sur les figures, cette poutre s'étendant selon la direction S,
- un aimant d'une deuxième poutre référencée 20 sur les figures, cette poutre s'étendant selon la direction S,
- un aimant d'une troisième poutre référencée 30 sur les figures, cette poutre s'étendant selon la direction S,
- un aimant d'une quatrième poutre référencée 40 sur les figures, cette poutre s'étendant selon la direction S.

Les aimants de chaque poutre 10, 20, 20, 40 se succèdent le long de la direction S.

La première poutre 10 et la deuxième poutre 20 sont parallèles et se succèdent le long d'une direction Z perpendiculaire à la direction S.

La quatrième poutre 40 et la troisième poutre 30 sont parallèles et se succèdent le long de la direction Z.

La troisième poutre 30 et la deuxième poutre 20 se succèdent le long d'une direction X perpendiculaire aux directions S et Z.

La quatrième poutre 40 et la première poutre 10 se succèdent le long de la direction X.

Ainsi, dans une vue de coupe comprenant les directions X et Z :
- La poutre 10 est située en bas à droite par rapport au centre de ces quatre poutres
- La poutre 20 est située en haut à droite par rapport au centre de ces quatre poutres
- La poutre 30 est située en haut à gauche par rapport au centre de ces quatre poutres
- La poutre 40 est située en bas à gauche par rapport au centre de ces quatre poutres

Le vecteur magnétisation (qui conduit à une aimantation permanente, mais pas à une aimantation temporaire d'un électro aimant), de chaque aimant de chaque poutre 10, 20, 30, 40 a une composante non nulle le long de chacune des directions X, S et Z.

En référence aux figures 1, 2 et 3, on remarque que :
- le vecteur magnétisation de chaque aimant de la deuxième poutre 20 et de la troisième 30 poutre a, dans une projection dans un plan comprenant les directions Z et S, une direction qui forme, avec la direction Z :
   ∘ un angle (autour de l'axe X) de -θₓ pour la première série 1
   ∘ un angle (autour de l'axe X) de +θₓ pour la deuxième série 2
   ∘ un angle (autour de l'axe X) de -θₓ-180° pour la troisième série 3
   ∘ un angle (autour de l'axe X) de θₓ-180° pour la quatrième série 4
- le vecteur magnétisation de chaque aimant de la première poutre 10 et de la quatrième poutre 40 a, dans une projection dans un plan comprenant les directions Z et S, une direction qui forme, avec la direction Z :
   ∘ un angle (autour de l'axe X) de θₓ pour la première série 1
   ∘ un angle (autour de l'axe X) de -θₓ pour la deuxième série 2
   ∘ un angle (autour de l'axe X) de θₓ-180° pour la troisième série 3
   ∘ un angle (autour de l'axe X) de -θₓ-180° pour la quatrième série 4
- le vecteur magnétisation de chaque aimant de la première série 1 et de la deuxième 2 série a, dans une projection dans un plan comprenant les directions Z et X, une direction qui forme, avec la direction Z :
   ∘ un angle (autour de l'axe S) de -θ_{S} pour la première poutre 10
   ∘ un angle (autour de l'axe S) de θ_{S} pour la deuxième poutre 20
   ∘ un angle (autour de l'axe S) de -θ_{S} pour la troisième poutre 30
   ∘ un angle (autour de l'axe S) de θ_{S} pour la quatrième poutre 40
- le vecteur magnétisation de chaque aimant de la troisième série 3 et de la quatrième 4 série a, dans une projection dans un plan comprenant les directions Z et X, une direction qui forme, avec la direction Z :
   ∘ un angle (autour de l'axe S) de -θs-180° pour la première poutre 10
   ∘ un angle (autour de l'axe S) de θ_{S}-180° pour la deuxième poutre 20
   ∘ un angle (autour de l'axe S) de -θs-180° pour la troisième poutre 30
   ∘ un angle (autour de l'axe S) de θs-180° pour la quatrième poutre 40.

   θₓ est différent de 0°, 90°, 180° ou 270°, de préférence à ± 1°, voir même de préférence à ± 5°.
   θ_{S} est différent de 0°, 90°, 180° ou 270°, de préférence à ± 1°, voir même de préférence à ± 5°.
   θ_{S} est différent de 45°, 135°, 225° ou 315°, de préférence à ± 1°, voir même de préférence à ± 2°.

La figure 4 illustre :
- Dans sa partie supérieure, l'angle θ_{S} en fonction de l'angle θₓ pour des valeurs de θ_{S} et θₓ pour lesquelles la composante B_{z} selon la direction Z du champ magnétique généré par la structure d'aimants 100 est égale à la composante Bₓ selon la direction X du champ magnétique généré par la structure d'aimants 100 : B_{z}=Bₓ
- Dans sa partie inférieure, la valeur de B_{z}=Bₓ en fonction de θₓ.

Cette figure 4 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm = 10 mm selon l'axe S
- λᵤ= 40 mm
- G_{z} = Gₓ = 1 mm
- Champ rémanent Bᵣ de 1,67T

En référence à la figure 4, on remarque qu'il existe un couple θ_{S} et θₓ pour lequel la valeur de B_{z}=Bₓ est maximum.

La figure 5 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = 1 mm
- Champ rémanent Bᵣ de 1 ou 2 T.

En référence à la figure 5, on remarque que les valeurs de θ_{S} et θₓ pour lesquelles la valeur de B_{z}=Bₓ est maximum ne dépendent pas du champ rémanent Bᵣ de chaque aimant.

En référence aux figures 1, 2 et 3, on remarque que :
- la première poutre 10 et la deuxième 20 poutre sont distantes d'une distance (aussi appelée entrefer) G_{z} le long de la direction Z,
- la quatrième poutre 40 et la troisième poutre 30 sont distantes de la distance G_{z} le long de la direction Z,
- la troisième poutre 30 et la deuxième poutre 20 sont distantes d'une distance (aussi appelée entrefer) Gₓ le long de la direction X,
- la quatrième poutre 40 et la première poutre 10 sont distantes de la distance Gₓ le long de la direction X.

Gₓ est typiquement compris dans l'intervalle [1mm ; 250 mm], de préférence dans l'intervalle [1mm ; 50mm], et/ou G_{z} est typiquement compris dans l'intervalle [1 mm ; 250 mm], de préférence dans l'intervalle [1 mm ; 50mm].

Ces valeurs de Gₓ ou G_{z} conduisent à une ouverture circulaire (pour un passage d'un faisceau au centre des poutres 10, 20, 30, 40) dont le diamètre est supérieur à Gₓ et G_{z} et dépend de Gₓ, G_{z} et des chanfreins aux coins des aimants.

La valeur du chanfrein est calculée suivant : $ChanfreinZ = DiamGapCirculaire / racine \left(2\right) - Gz$ $ChanfreinX = DiamGapCirculaire / racine \left(2\right) - Gx$

Avec ChanfreinZ, DiamGapCirculaire et ChanfreinX tels que définis en figure 3.

Gₓ est égal, ou sensiblement égal à ± 500 µm près, de préférence à ± 200 µm près, à G_{z}, et est noté dans ce cas dans la présente description distance (aussi appelée entrefer) G.

La figure 6 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = G de valeur variable entre 1 mm et 51 mm
- Champ rémanent Bᵣ de 1,67 T.

La figure 7 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = G de valeur variable entre 1 mm et 51 mm
- Champ rémanent Bᵣ de 1,67 T.

La figure 8 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = G de valeur variable entre 1 mm et 51 mm
- Champ rémanent Bᵣ de 1,67 T.

Une interpolation donne :
_{S}=42,4-10,8.exp(-0,059.G)
θₓ=18,4+34,4.exp(-0,035.G)
Avec θ_{S} et Oₓ exprimés en degré (°) et G exprimé en mm.

En référence aux figures 6, 7 et 8, on remarque que les valeurs idéales de θ_{S} et θₓ pour lesquelles la valeur de B_{z}=Bₓ est maximum dépendent de G. Des exemples de ces valeurs idéales en fonction de G sont notées dans la table ci-dessous avec les hypothèses des figures 6 à 8 :

**[Table1]**

| **G (mm)** | **θx (°) (valeurs optimales +/-0.5°)** | **θs (°) (valeurs optimales +/-0.5°)** |
|---|---|---|
| **1** | 52 | 32 |
| **4** | 48 | 34 |
| **7** | 45 | 35 |
| **10** | 42 | 37 |
| **16** | 38 | 38 |
| **21** | 35 | 39 |
| **26** | 32 | 40 |
| **36** | 28 | 41 |
| **50** | 24 | 42 |

En outre, on remarque que un couple optimal (Bₓ=B_{z} et maximum) de valeurs de θ_{S} et θₓ à un entrefer G conduit à B_{z} = Bₓ (mais pas nécessairement maximum) pour tous les autres entrefers G testés.

La figure 9 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ variable de 20 à 70 mm
- G_{z} = Gₓ = G = 1 mm
- Champ rémanent Bᵣ de 1,67 T.

La figure 10 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ variable de 20 à 70 mm
- G_{z} = Gₓ = G = 1 mm
- Champ rémanent Bᵣ de 1,67 T.

Une interpolation donne : ${θ}_{S} = 27 + 13 . exp \left(-0,024. {λ}_{u}\right)$ ${θ}_{x} = 56 - 24 , 7 . exp \left(-0,036. {λ}_{u}\right)$

Avec θ_{S} et θₓ exprimés en degré (°) et λᵤ exprimé en mm.

Ainsi, en référence aux figures 9 et 10, on remarque que les valeurs idéales de θ_{S} et θₓ pour lesquelles la valeur de B_{z}=Bₓ est maximum dépendent de λᵤ. Des exemples de ces valeurs idéales en fonction de λᵤ sont notées dans la table ci-dessous avec les hypothèses des figures 9 et 10 :

**[Table 2]**

| **Période λᵤ (mm)** | **θx (°) (valeurs optimales +/-0.5°)** | **θs (°) (valeurs optimales +/-0.5°)** |
|---|---|---|
| 20 | 44 | 36 |
| 25 | 46 | 35 |
| 30 | 48 | 34 |
| 35 | 49 | 33 |
| 40 | 50 | 33 |
| 45 | 51 | 32 |
| 50 | 52 | 32 |
| 55 | 53 | 31 |
| 60 | 53 | 31 |
| 65 | 53 | 31 |
| 70 | 54 | 30 |

Ainsi, en fonction des expériences et simulations réalisées dans le cadre de la présente invention, on remarque que :
θₓ est typiquement compris dans l'intervalle ]5° ; 80°], de préférence dans l'intervalle [24° ; 54°].
θ_{S} est typiquement compris dans l'intervalle ]5° ; 43°[, de préférence dans l'intervalle [30° ; 42°].
λᵤ est typiquement compris dans l'intervalle [15 mm; 200 mm], de préférence dans l'intervalle [20mm ; 70mm].

De manière empirique, il a été déterminé par interpolation que la valeur optimale de θₓ exprimé en ° (pour laquelle Bₓ=B_{z} et est maximale) est égale à : θx (G; λu) = Offset1 + AGap1*exp(BGap1 * G) + APeriode1*exp(BPeriode1 * λu) à ±10% près, de préférence à ±5% près avec :

| | |
|---|---|
| Offset1 | =33.634 ± 0.17 |
| AGap1 | =29.434 ± 0.109 |
| BGap1 | =-0.041763 ± 0.000374 |
| APeriode1 | =-39.534 ± 0.104 |
| BPeriode1 | =-0.027176 ± 0.000263 |

Dans cette formule, G est exprimé en mm et λᵤ est exprimé en mm.

De manière empirique, il a été déterminé par interpolation que la valeur optimale de θ_{S} exprimé en ° (pour laquelle Bₓ=B_{z} et est maximale) est égale à : θS (G; λu) = Offset2 + AGap2*exp(BGap2 * G) + APeriode2*exp(BPeriode2 * λu) à ±5% près, de préférence à ±2% près

| | |
|---|---|
| Offset2 | =35.233 ± 0.147 |
| AGap2 | =-10.382 ± 0.0218 |
| BGap2 | =-0.066698 ± 0.000476 |
| APeriode2 | =13.866 ± 0.0918 |
| BPeriode2 | =-0.015736 ± 0.000349 |

Dans cette formule, G est exprimé en mm et λᵤ est exprimé en mm.

Ainsi, la structure 100 est de préférence agencée pour générer un champ magnétique avec sa composante B_{z} le long de la direction Z égale, ou sensiblement égale à ±5% de préférence à ±1% à entrefer minimum, à sa composante Bₓ le long de la direction X.

A partir de la structure 100 ou 200, on construit un mode de réalisation d'onduleur 1000 (non illustré) selon l'invention comprenant :
- la structure d'aimants 100 ou 200,
- une chambre à vide disposée :
   ∘ à l'intérieure de la structure d'aimants, entre les (de préférence au centre des) quatre poutres 10, 20, 30, 40, ou
   ∘ autour de la structure d'aimants de sorte que les aimants de la structure à aimants soient situés à l'intérieur du vide,
- de préférence un système de refroidissement cryogénique (de préférence à l'azote ou à l'hélium) agencé pour refroidir les aimants de la structure à aimants (de préférence lorsque la chambre à vide est disposée autour de la structure à aimants).

Dans un mode de réalisation de procédé selon l'invention, on génère un champ magnétique au moyen de la structure d'aimants 100 ou 200 ou de l'onduleur 1000. Le champ magnétique est généré avec sa composante B_{z} le long de la direction Z égale, ou sensiblement égale à ±5% de préférence à ±1% à entrefer minimum, à sa composante Bₓ le long de la direction X.

On peut en outre régler la distance Gₓ et/ou G_{z} et/ou G.

La figure 11, qui illustre les champs Bₓ et B_{z} obtenus par la structure 100, est obtenue par simulation numérique au moyen d'un logiciel de calcul de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ = 40 mm
- G_{z} = Gₓ = G = 1 mm
- Champ rémanent Bᵣ de 1,67 T.

Ainsi, selon l'invention, la nouvelle structure proposée 100 ou 200produit un champ magnétique (avec une polarisation elliptique) aussi important que la structure de Halbach et permet de répondre à la problématique de tenue des aimants. En effet, tous les aimants sont magnétisés suivant 3 directions (verticale, horizontale et longitudinale). Le fait d'incliner le vecteur de magnétisation selon la direction longitudinale permet de maintenir collés deux aimants naturellement. Il est ainsi plus aisé de maintenir un bloc de deux aimants collés naturellement qu'un aimant seul moins épais soumis à des forces opposées ou deux aimants collés par d'autres moyens non naturels (soudure, colle, vis, ...).

La nouvelle structure 100 ou 200 proposée permet de répondre à cette problématique, tout en conservant le fait que les composantes B_{z}, Bₓ de champ dans les deux plans soient toujours équivalentes.

Pour ce faire, tous les aimants ont un vecteur magnétisation orienté suivants 3 directions (horizontale, verticale et longitudinale). L'inclinaison du vecteur magnétisation dans le plan longitudinal va permettre à certains aimants de se coller naturellement deux à deux, constituant ainsi un bloc de deux aimants solidaires. Ainsi, nul besoin de souder/coller les aimants entre eux.

En outre, on notera qu'il n'est pas évident de magnétiser un bloc d'aimant permanent dans trois directions car le bloc doit être compacté dans la direction de son vecteur magnétisation.

Ainsi, dans un procédé de fabrication selon l'invention d'une structure 100 ou 200 selon l'invention, on compacte des aimants permanents plus gros que la taille finale désirée selon une direction de compactage parallèle à le vecteur magnétisation de ces aimants, puis on usine chaque aimant (« en biais ») pour lui donner sa forme avec la direction désirée de son vecteur magnétisation (par rapport à l'orientation de certaines de ses faces planes finales).

Enfin, on notera que, au lieu de quatre séries 1, 2, 3, 4, tous les modes de réalisation de l'invention précédemment décrits sont généralisables à un nombre N de séries d'aimants permanents installés périodiquement le long de la direction S avec la période spatiale λᵤ.

N est un nombre entier positif.

N est de préférence un nombre pair.

N est de préférence supérieur ou égal à quatre.

N est de préférence inférieur ou égal à huit ou dix.

N peut par exemple être égal à quatre, six, ou huit.

Par exemple, dans des modes de réalisation à N séries d'aimants permanents installés périodiquement le long de la direction S avec la période spatiale λᵤ et toujours à quatre poutres 10, 20, 30, 40 :
- la figure 12 est une généralisation à N=6 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant ; ainsi, la structure pour N=6 comprend les séries d'aimants référencées 1, 2, 3, 4 du cas N=4, plus deux séries d'aimants supplémentaires référencées 5 et 6 ; Ainsi chaque période spatiale λᵤ comprend les séries 1, 5, 2, 3, 6, 4 dans cet ordre le long de la direction S ;
- la figure 13 est une généralisation à N=8 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant ; ainsi, la structure pour N=8 comprend les séries d'aimants référencées 1, 2, 3, 4 du cas N=4, plus quatre séries d'aimants supplémentaires référencées 7, 8, 9 et 13 ; Ainsi chaque période spatiale λᵤ comprend les séries 1, 7, 8, 2, 3, 9, 13, 4 dans cet ordre le long de la direction S ;
- la figure 14 est une généralisation à N=10 séries d'aimants ; chaque aimant (correspondant à une unique poutre du bas 10 ou 40) est représenté par un rectangle aux angles arrondis et a une direction de son vecteur magnétisation permanent, projeté dans le plan de cette figure comprenant les directions S et Z, illustré par une flèche à l'intérieur du rectangle de cet aimant ; ainsi, la structure pour N=10 comprend les séries d'aimants référencées 1, 2, 3, 4 du cas N=4, plus deux séries d'aimants supplémentaires référencées 5 et 6 du cas N=6, plus quatre séries d'aimants supplémentaires référencées 7, 8, 9 et 13 du cas N=8 ; Ainsi chaque période spatiale λᵤ comprend les séries 1, 7, 5, 8, 2, 3, 9, 6, 13, 4 dans cet ordre le long de la direction S.

On va maintenant décrire, en référence aux figures 12 et 15 à 19, le deuxième mode de réalisation de structure d'aimants 200 selon l'invention, qui ne sera décrite que pour ses différences par rapport à la première structure 100.

Les figures 12 et 15 qui illustrent une généralisation à N=6 séries d'aimants de la structure 100.

Cette structure 200 comprend toujours les quatre poutres 10, 20, 30, 40.

Le nombre N de séries est égal à 6.

Par rapport à la structure 100, les séries d'aimants de la structure 200 comprennent en outre :
- Une cinquième série 5 entre la première série 1 et la deuxième série 2
- Une sixième série 6 entre la troisième série 3 et la quatrième série 4 de sorte que les séries comprenant les première, cinquième, deuxième, troisième, sixième et quatrième séries successives dans cet ordre le long de la direction S.

Le vecteur magnétisation de chaque aimant de la deuxième poutre et de la troisième poutre a, dans une projection dans un plan comprenant les directions Z et S, une direction qui forme, avec la direction Z :
o un angle de 0° pour la cinquième série
o un angle de 180° pour la sixième série

Le vecteur magnétisation de chaque aimant de la première poutre et de la quatrième poutre a, dans une projection dans un plan comprenant les directions Z et S, une direction qui forme, avec la direction Z :
∘ un angle de 0° pour la cinquième série
∘ un angle de 180° pour la sixième série

Le vecteur magnétisation de chaque aimant de la cinquième série a, dans une projection dans un plan comprenant les directions Z et X, une direction qui forme, avec la direction Z (comme pour la figure 2):
∘ un angle de -θ_{S} pour la première poutre
∘ un angle de θ_{S} pour la deuxième poutre
∘ un angle de -θ_{S} pour la troisième poutre
∘ un angle de θ_{S} pour la quatrième poutre

Le vecteur magnétisation de chaque aimant de la sixième série a, dans une projection dans un plan comprenant les directions Z et X, une direction qui forme, avec la direction Z (comme pour la figure 3) :
∘ un angle de -θs-180° pour la première poutre
∘ un angle de θs-180° pour la deuxième poutre
∘ un angle de -θs-180° pour la troisième poutre
∘ un angle de θs-180° pour la quatrième poutre.

Les directions des vecteurs magnétisation des aimants des séries 1, 23, 3 et 4 ne changent pas par rapport à la structure 100.

Ainsi, pour au moins quatre séries successives d'aimants d'une période spatiale λᵤ, le vecteur magnétisation de chaque aimant de chaque poutre a une composante non nulle le long de chacune des directions X, S et Z

Les figures respectivement 16, 17, 18 et 19 pour N=6 de la structure 200 sont les figures équivalentes des figures respectivement 7, 8, 9 et 10 pour N=4 de la structure 100.

Les Tables 2 et 3 pour N=6 de la structure 200 sont les tables équivalentes des tables respectivement 1 et 2 pour N=4 de la structure 100.

La figure 16 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = G de valeur variable entre 1 mm et 51 mm
- Champ rémanent Bᵣ de 1,67 T.

La figure 17 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ= 40 mm
- G_{z} = Gₓ = G de valeur variable entre 1 mm et 51 mm
- Champ rémanent Bᵣ de 1,67 T.

En référence aux figures 16 et 17, on remarque que les valeurs idéales de θ_{S} et θₓ pour lesquelles la valeur de B_{z}=Bₓ est maximum dépendent de G. Des exemples de ces valeurs idéales en fonction de G sont notées dans la table ci-dessous avec les hypothèses des figures 16 et 17 :

**[Table 3]**

| **G (mm)** | **θx (°) (valeurs optimales à +, 0.5°)** | **θs (°) (valeurs optimales à + 0.5°)** |
|---|---|---|
| **1** | 64 | 34 |
| **4** | 62 | 34 |
| **7** | 56 | 36 |
| **10** | 54 | 36 |
| **16** | 46 | 38 |
| **21** | 42 | 40 |
| **26** | 38 | 40 |
| **36** | 34 | 42 |
| **50** | 28 | 42 |

On remarque que θₛ pour N=6 est quasi similaire à la structure à 4 aimants pour N=4.

La figure 18 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ variable de 20 à 70 mm
- G_{z} = Gₓ = G = 1 mm
- Champ rémanent Bᵣ de 1,67 T.

La figure 19 est obtenue par simulation numérique au moyen d'un logiciel de simulation de champ magnétique (RADIA) qui calcule le champ magnétique généré par un aimant permanent ou un séquencement d'aimants permanents avec les hypothèses suivantes :
- des aimants de dimensions transverses 35 mm x 35 mm selon les axes X et Z et de dimension λᵤ/N mm selon l'axe S
- λᵤ variable de 20 à 70 mm
- G_{z} = Gₓ = G = 1 mm
- Champ rémanent Bᵣ de 1,67 T.

Ainsi, en référence aux figures 18 et 19, on remarque que les valeurs idéales de θₓ pour lesquelles la valeur de B_{z}=Bₓ est maximum dépendent de λᵤ. Des exemples de ces valeurs idéales en fonction de λᵤ sont notées dans la table ci-dessous avec les hypothèses des figures 18 et 19 :

**[Table 4]**

| **Période λᵤ (mm)** | **θx (°) (valeurs optimales à + 0.5°)** | **θs (°) (valeurs optimales à + 0.5°)** |
|---|---|---|
| 20 | 54 | 34 |
| 25 | 60 | 34 |
| 30 | 62 | 34 |
| 35 | 64 | 34 |
| 40 | 64 | 34 |
| 45 | 66 | 34 |
| 50 | 68 | 34 |
| 55 | 68 | 34 |
| 60 | 70 | 34 |
| 65 | 72 | 34 |
| 70 | 72 | 34 |

Pour N=6, on remarque que θₛ est constant quel que soit la valeur de la période λᵤ dans l'intervalle exploré.

θₓ est typiquement compris dans l'intervalle ]5° ; 80°], de préférence dans l'intervalle [28° ; 72°].

θ_{S} est typiquement compris dans l'intervalle ]5° ; 43°[, de préférence dans l'intervalle [34° ; 42°].

De manière empirique, il a été déterminé par interpolation que la valeur optimale de θ_{S} exprimé en ° (pour laquelle Bₓ=B_{z} et est maximale) est égale à : θS (G; λu) = Offset3 + AGap3*exp(BGap3 * G) + APeriode3*exp(BPeriode3 * λu) à ±7% près, de préférence à ±3% près avec :

| | |
|---|---|
| Off3 | =37.222 ± 0.201 |
| AGap3 | =-9.6508 ± 0.0384 |
| BGap3 | =-0.038257 ± 0.000448 |
| APeriode3 | =12.099 ± 0.13 |
| BPeriode3 | =-0.01507 ± 0.000503 |

Dans cette formule, G est exprimé en mm et λᵤ est exprimé en mm.

De manière empirique, il a été déterminé par interpolation que la valeur optimale de θₓ exprimé en ° (pour laquelle Bₓ=B_{z} et est maximale) est égale à : θx (G; λu) = Offset4 + AGap4*exp(BGap4 * G) + APeriode4*exp(BPeriode4 * λu) à ±4% près, de préférence à ±3% près avec :

| | |
|---|---|
| Off4 | =49.848 ± 0.3 |
| AGap4 | =41.206 ± 0.0801 |
| BGap4 | =-0.038149 ± 0.000217 |
| APeriode4 | =-54.559 ± 0.148 |
| BPeriode4 | =-0.018134 ± 0.000223 |

Dans cette formule, G est exprimé en mm et λᵤ est exprimé en mm.

Bien sûr, l'invention n'est pas limitée aux exemples qui viennent d'être décrits et de nombreux aménagements peuvent être apportés à ces exemples sans sortir du cadre de l'invention définies par les revendications suivantes.

Bien entendu, les différentes caractéristiques, formes, variantes et modes de réalisation de l'invention peuvent être associées les unes avec les autres selon diverses combinaisons dans la mesure où elles ne sont pas incompatibles ou exclusives les unes des autres. En particulier toutes les variantes et modes de réalisation décrits précédemment sont combinables entre eux.

## Revendications

1. Structure d'aimants comprenant un nombre N de séries (1, 2, 3, 4, 5, 6, 7, 8, 9, 13) d'aimants permanents installés périodiquement le long d'une direction S avec une période spatiale λᵤ, N étant supérieur ou égal à quatre, chaque série comprenant :
- un aimant d'une première poutre (10)
- un aimant d'une deuxième poutre (20)
- un aimant d'une troisième poutre (30)
- un aimant d'une quatrième poutre (40)
les aimants de chaque poutre se succédant le long de la direction S,
la première poutre et la deuxième poutre se succédant le long d'une direction Z perpendiculaire à la direction S,
la quatrième poutre et la troisième poutre se succédant le long de la direction Z,
la troisième poutre et la deuxième poutre se succédant le long d'une direction X perpendiculaire aux directions S et Z,
la quatrième poutre et la première poutre se succédant le long de la direction X,
**caractérisée en ce que**, pour au moins quatre séries successives (1, 2, 3, 4) d'aimants d'une période spatiale λᵤ, le vecteur magnétisation de chaque aimant de chaque poutre a une composante non nulle le long de chacune des directions X, S et Z.

2. Structure d'aimants selon la revendication 1, **caractérisée en ce que** les séries comprennent une première, deuxième, troisième et quatrième séries successives dans cet ordre, et **en ce que** :
- le vecteur magnétisation de chaque aimant de la deuxième poutre et de la troisième poutre a, dans une projection dans un plan comprenant les directions Z et S, une direction qui forme, avec la direction Z :
∘ un angle de -θₓ pour la première série
∘ un angle de +θₓ pour la deuxième série
∘ un angle de -θₓ-180° pour la troisième série
∘ un angle de θₓ-180° pour la quatrième série
- le vecteur magnétisation de chaque aimant de la première poutre et de la quatrième poutre a, dans une projection dans un plan comprenant les directions Z et S, une direction qui forme, avec la direction Z :
∘ un angle de θₓ pour la première série
∘ un angle de -θₓ pour la deuxième série
∘ un angle de θₓ-180° pour la troisième série
∘ un angle de -θₓ-180° pour la quatrième série
- le vecteur magnétisation de chaque aimant de la première série et de la deuxième série a, dans une projection dans un plan comprenant les directions Z et X, une direction qui forme, avec la direction Z :
∘ un angle de -θ_{S} pour la première poutre
∘ un angle de θ_{S} pour la deuxième poutre
∘ un angle de -θ_{S} pour la troisième poutre
∘ un angle de θ_{S} pour la quatrième poutre
- le vecteur magnétisation de chaque aimant de la troisième série et de la quatrième série a, dans une projection dans un plan comprenant les directions Z et X, une direction qui forme, avec la direction Z :
∘ un angle de -θs-180° pour la première poutre
∘ un angle de θ_{S}-180° pour la deuxième poutre
∘ un angle de -θs-180° pour la troisième poutre
∘ un angle de θ_{S}-180° pour la quatrième poutre.

3. Structure d'aimants selon la revendication 2, **caractérisée en ce que** θₓ est différent de 0°, 90°, 180° ou 270°, de préférence à ± 1°, voir même de préférence à ± 5°.

4. Structure d'aimants selon l'une quelconque des revendications 2 à 3, **caractérisée en ce que** θₓ est compris dans l'intervalle ]5° ; 80°], de préférence dans l'intervalle [24° ; 72°].

5. Structure d'aimants selon l'une quelconque des revendications 2 à 4, **caractérisée en ce que** θ_{S} est différent de 0°, 90°, 180° ou 270°, de préférence à ± 1°, voir même de préférence à ± 5°.

6. Structure d'aimants selon l'une quelconque des revendications 2 à 5, **caractérisée en ce que** θ_{S} est différent de 45°, 135°, 225° ou 315°, de préférence à ± 1°, voir même de préférence à ± 2°.

7. Structure d'aimants selon l'une quelconque des revendications 2 à 6, **caractérisée en ce que** θ_{S} est compris dans l'intervalle ]5° ; 43°[, de préférence dans l'intervalle [30° ; 42°].

8. Structure d'aimants selon l'une quelconque des revendications 2 à 7, **caractérisée en ce que** le nombre N de séries est égal à 4.

9. Structure d'aimants selon l'une quelconque des revendications 2 à 7, **caractérisée en ce que** le nombre N de séries est égal à 6, et **en ce que** les séries comprennent en outre :
- Une cinquième série entre la première et la deuxième série
- Une sixième série entre la troisième et la quatrième série
de sorte que les séries comprennent les première, cinquième, deuxième, troisième, sixième et quatrième séries successives dans cet ordre , et **en ce que** :
- le vecteur magnétisation de chaque aimant de la deuxième poutre et de la troisième poutre a, dans une projection dans un plan comprenant les directions Z et S, une direction qui forme, avec la direction Z :
∘ un angle de 0° pour la cinquième série
∘ un angle de 180° pour la sixième série
- le vecteur magnétisation de chaque aimant de la première poutre et de la quatrième poutre a, dans une projection dans un plan comprenant les directions Z et S, une direction qui forme, avec la direction Z :
∘ un angle de 0° pour la cinquième série
∘ un angle de 180° pour la sixième série
- le vecteur magnétisation de chaque aimant de la cinquième série a, dans une projection dans un plan comprenant les directions Z et X, une direction qui forme, avec la direction Z :
∘ un angle de -θ_{S} pour la première poutre
∘ un angle de θ_{S} pour la deuxième poutre
∘ un angle de -θ_{S} pour la troisième poutre
∘ un angle de θ_{S} pour la quatrième poutre
- le vecteur magnétisation de chaque aimant de la sixième série a, dans une projection dans un plan comprenant les directions Z et X, une direction qui forme, avec la direction Z :
∘ un angle de -θs-180° pour la première poutre
∘ un angle de θs-180° pour la deuxième poutre
∘ un angle de -θs-180° pour la troisième poutre
∘ un angle de θs-180° pour la quatrième poutre.

10. Structure d'aimants selon l'une quelconque des revendications précédentes, **caractérisée en ce que** λᵤ est compris dans l'intervalle [15 mm ; 200 mm], de préférence dans l'intervalle [20mm ; 70mm].

11. Structure d'aimants selon l'une quelconque des revendications précédentes, **caractérisée en ce que** :
- la première poutre et la deuxième poutre sont distantes d'une distance G_{z} le long de la direction Z,
- la quatrième poutre et la troisième poutre sont distantes de la distance G_{z} le long de la direction Z,
- la troisième poutre et la deuxième poutre sont distantes d'une distance Gₓ le long de la direction X,
- la quatrième poutre et la première poutre sont distantes de la distance Gₓ le long de la direction X.

12. Structure d'aimants selon la revendication 11, **caractérisée en ce que** Gx est compris dans l'intervalle [1mm ; 250 mm], de préférence dans l'intervalle [1mm ; 50mm], et/ou G_{z} est compris dans l'intervalle [1mm ; 250 mm], de préférence dans l'intervalle [1mm ; 50mm].

13. Structure d'aimants selon la revendication 11 ou 12, **caractérisée en ce que** Gₓ est égal, ou sensiblement égal à ±500µm près, de préférence à ±200µm près, à G_{z}, noté par la suite G.

14. Structure d'aimants selon la revendication 13 considérée comme dépendante de la revendication 8, **caractérisée en ce que** θₓ est égal à : θx (G; λu) = Offset1 + AGap1*exp(BGap1 * G) + APeriode1*exp(BPeriode1 * λu) à ±10% près, de préférence à ±5% près avec :
| | |
|---|---|
| Offset1 | =33.634 ± 0.17 |
| AGap1 | =29.434 ± 0.109 |
| BGap1 | =-0.041763 ± 0.000374 |
| APeriode1 | =-39.534 ± 0.104 |
| BPeriode1 | =-0.027176 ± 0.000263 |

15. Structure d'aimants selon la revendication 13 ou 14 considérée comme dépendante de la revendication 8, **caractérisée en ce que** θ_{S} est égal à : θS (G; λu) = Offset2 + AGap2*exp(BGap2 * G) + APeriode2*exp(BPeriode2 * λu) à ±5% près, de préférence à ±2% près
| | |
|---|---|
| Offset2 | =35.233 ± 0.147 |
| AGap2 | =-10.382 ± 0.0218 |
| BGap2 | =-0.066698 ± 0.000476 |
| APeriode2 | =13.866 ± 0.0918 |
| BPeriode2 | =-0.015736 ± 0.000349 |

16. Structure d'aimants selon la revendication 13 considérée comme dépendante de la revendication 9, **caractérisée en ce que** θₓ est égal à : θx (G; λu) = Offset4 + AGap4*exp(BGap4 * G) + APeriode4*exp(BPeriode4 * λu) à ±4% près, de préférence à ±3% près avec :
| | |
|---|---|
| Off4 | =49.848 ± 0.3 |
| AGap4 | =41.206 ± 0.0801 |
| BGap4 | =-0.038149 ± 0.000217 |
| APeriode4 | =-54.559 ± 0.148 |
| BPeriode4 | =-0.018134 ± 0.000223 |

17. Structure d'aimants selon la revendication 13 ou 14 considérée comme dépendante de la revendication 9, **caractérisée en ce que** θ_{S} est égal à : θS (G; λu) = Offset3 + AGap3*exp(BGap3 * G) + APeriode3*exp(BPeriode3 * λu) à ±7% près, de préférence à ±3% près avec :
| | |
|---|---|
| Off3 | =37.222 ± 0.201 |
| AGap3 | =-9.6508 ± 0.0384 |
| BGap3 | =-0.038257 ± 0.000448 |
| APeriode3 | =12.099 ± 0.13 |
| BPeriode3 | =-0.01507 ± 0.000503 |

18. Structure d'aimants selon l'une quelconque des revendications précédentes, **caractérisée en ce qu'**elle est agencée pour générer un champ magnétique avec sa composante le long de la direction Z égale, ou sensiblement égale à ±5% de préférence à ±1%, à sa composante le long de la direction X.

19. Onduleur comprenant :
- une structure d'aimants selon l'une quelconque des revendications précédentes,
- une chambre à vide disposée autour ou à l'intérieur de la structure d'aimants entre les quatre poutres.

20. Procédé de génération d'un champ magnétique, **caractérisé en ce qu'**il est généré au moyen d'une structure d'aimants selon l'une quelconque des revendications 1 à 18 ou d'un onduleur selon la revendication 19.

21. Procédé selon la revendication 20, **caractérisé en ce que** le champ magnétique est généré avec sa composante le long de la direction Z égale, ou sensiblement égale à ±5% de préférence à ±1%, à sa composante le long de la direction X.

## Patentansprüche

1. Magnetstruktur, umfassend eine Anzahl N von Reihen (1, 2, 3, 4, 5, 6, 7, 8, 9, 13) von Permanentmagneten, die entlang einer Richtung S mit einer räumlichen Periode λᵤ periodisch installiert sind, wobei N größer als oder gleich vier ist, jede Reihe umfassend:
- einen Magneten eines ersten Balkens (10)
- einen Magneten eines zweiten Balkens (20)
- einen Magneten eines dritten Balkens (30)
- einen Magneten eines vierten Balkens (40)
wobei die Magnete jedes Balkens entlang der Richtung S aufeinander folgen,
wobei der erste Balken und der zweite Balken entlang einer Richtung Z senkrecht zu der Richtung S aufeinander folgen,
wobei der vierte Balken und der dritte Balken entlang der Richtung Z aufeinander folgen, wobei der dritte Balken und der zweite Balken entlang einer Richtung X senkrecht zu den Richtungen S und Z aufeinander folgen,
wobei der vierte Balken und der erste Balken entlang der Richtung X aufeinander folgen,
**dadurch gekennzeichnet, dass** für mindestens vier aufeinanderfolgende Reihen (1, 2, 3, 4) von Magneten einer räumlichen Periode λᵤ der Magnetisierungsvektor jedes Magneten jedes Balkens entlang der Richtungen X, S und Z jeweils eine von null verschiedene Komponente besitzt.

2. Magnetstruktur nach Anspruch 1, **dadurch gekennzeichnet, dass** die Reihen eine erste, eine zweite, eine dritte und eine vierte aufeinanderfolgende Reihe in dieser Reihenfolge umfassen, und dass:
- der Magnetisierungsvektor jedes Magneten des zweiten Balkens und des dritten Balkens in einer Projektion in einer Ebene, umfassend die Richtungen Z und S, eine Richtung besitzt, die mit der Richtung Z ausbildet:
∘ einen Winkel von -θₓ für die erste Reihe
∘ einen Winkel von +θₓ für die zweite Reihe
∘ einen Winkel von -θₓ-180° für die dritte Reihe
∘ einen Winkel von θₓ-180° für die vierte Reihe
- der Magnetisierungsvektor jedes Magneten des ersten Balkens und des vierten Balkens in einer Projektion in einer Ebene, umfassend die Richtungen Z und S, eine Richtung besitzt, die mit der Richtung Z ausbildet:
∘ einen Winkel von θₓ für die erste Reihe
∘ einen Winkel von -θₓ für die zweite Reihe
∘ einen Winkel von θₓ-180° für die dritte Reihe
∘ einen Winkel von -θₓ-180° für die vierte Reihe
- der Magnetisierungsvektor jedes Magneten der ersten Reihe und der zweiten Reihe in einer Projektion in einer Ebene, umfassend die Richtungen Z und X, eine Richtung besitzt, die mit der Richtung Z ausbildet:
∘ einen Winkel von -θ_{S} für den ersten Balken
∘ einen Winkel von θ_{S} für den zweiten Balken
∘ einen Winkel von -θ_{S} für den dritten Balken
∘ einen Winkel von θ_{S} für den vierten Balken
- der Magnetisierungsvektor jedes Magneten der dritten Reihe und der vierten Reihe in einer Projektion in einer Ebene, umfassend die Richtungen Z und X, eine Richtung besitzt, die mit der Richtung Z ausbildet:
∘ einen Winkel von -θ_{S}-180° für den ersten Balken
∘ einen Winkel von θ_{S}-180° für den zweiten Balken
∘ einen Winkel von -θ_{S}-180° für den dritten Balken
∘ einen Winkel von θ_{S}-180° für den vierten Balken.

3. Magnetstruktur nach Anspruch 2, **dadurch gekennzeichnet, dass** θₓ von 0°, 90°, 180° oder 270° verschieden ist, vorzugsweise ± 1°, oder sogar vorzugsweise ± 5°.

4. Magnetstruktur nach einem der Ansprüche 2 bis 3, **dadurch gekennzeichnet, dass** θₓ in dem Bereich ]5°; 80°] enthalten ist, vorzugsweise im Bereich [24°; 72°].

5. Magnetstruktur nach einem der Ansprüche 2 bis 4, **dadurch gekennzeichnet, dass** θ_{S} von 0°, 90°, 180° oder 270° verschieden ist, vorzugsweise ± 1°, oder sogar vorzugsweise ± 5°.

6. Magnetstruktur nach einem der Ansprüche 2 bis 5, **dadurch gekennzeichnet, dass** θ_{S} von 45°, 135°, 225° oder 315° verschieden ist, vorzugsweise ± 1° oder sogar vorzugsweise ± 2°.

7. Magnetstruktur nach einem der Ansprüche 2 bis 6, **dadurch gekennzeichnet, dass** θ_{S} im Bereich ]5° 43°[ enthalten ist, vorzugsweise im Bereich [30°; 42°].

8. Magnetstruktur nach einem der Ansprüche 2 bis 7, **dadurch gekennzeichnet, dass** die Anzahl N von Reihen gleich 4 ist.

9. Magnetstruktur nach einem der Ansprüche 2 bis 7, **dadurch gekennzeichnet, dass** die Anzahl N von Reihen gleich 6 ist und dass die Reihen ferner umfassen:
- eine fünfte Reihe zwischen der ersten und der zweiten Reihe
- eine sechste Reihe zwischen der dritten und der vierten Reihe sodass die Reihen die erste, die fünfte, die zweite, die dritte, die sechste und die vierte aufeinanderfolgende Reihe in dieser Reihenfolge umfassen, und dass:
- der Magnetisierungsvektor jedes Magneten des zweiten Balkens und des dritten Balkens in einer Projektion in einer Ebene, umfassend die Richtungen Z und S, eine Richtung besitzt, die mit der Richtung Z ausbildet:
∘ einen Winkel von 0° für die fünfte Reihe
∘ einen Winkel von 180° für die sechste Reihe
- der Magnetisierungsvektor jedes Magneten des ersten Balkens und des vierten Balkens in einer Projektion in einer Ebene, umfassend die Richtungen Z und S, eine Richtung besitzt, die mit der Richtung Z ausbildet:
∘ einen Winkel von 0° für die fünfte Reihe
∘ einen Winkel von 180° für die sechste Reihe
- der Magnetisierungsvektor jedes Magneten der fünften Reihe in einer Projektion in einer Ebene, umfassend die Richtungen Z und X, eine Richtung besitzt, die mit der Richtung Z ausbildet:
∘ einen Winkel von -θ_{S} für den ersten Balken
∘ einen Winkel von θ_{S} für den zweiten Balken
∘ einen Winkel von -θ_{S} für den dritten Balken
∘ einen Winkel von θ_{S} für den vierten Balken
- der Magnetisierungsvektor jedes Magneten der sechsten Reihe in einer Projektion in einer Ebene, umfassend die Richtungen Z und X, eine Richtung besitzt, die mit der Richtung Z ausbildet:
∘ einen Winkel von -θ_{S}-180° für den ersten Balken
∘ einen Winkel von θ_{S}-180° für den zweiten Balken
∘ einen Winkel von -θ_{S}-180° für den dritten Balken
∘ einen Winkel von θ_{S}-180° für den vierten Balken.

10. Magnetstruktur nach einem der vorstehenden Ansprüche, **dadurch gekennzeichnet, dass** λᵤ im Bereich [15 mm; 200 mm] enthalten ist, vorzugsweise im Bereich [20 mm; 70 mm].

11. Magnetstruktur nach einem der vorstehenden Ansprüche, **dadurch gekennzeichnet, dass**:
- der erste Balken und der zweite Balken um einen Abstand G_{z} entlang der Richtung Z voneinander beabstandet sind,
- der vierte Balken und der dritte Balken um den Abstand G_{z} entlang der Richtung Z voneinander beabstandet sind,
- der dritte Balken und der zweite Balken um einen Abstand Gₓ entlang der Richtung X voneinander beabstandet sind,
- der vierte Balken und der erste Balken um den Abstand Gₓ entlang der Richtung X voneinander beabstandet sind.

12. Magnetstruktur nach Anspruch 11, **dadurch gekennzeichnet, dass** Gx im Bereich [1 mm; 250 mm] enthalten ist, vorzugsweise im Bereich [1 mm; 50 mm], und/oder G_{z} im Bereich [1 mm; 250 mm] enthalten ist, vorzugsweise im Bereich [1 mm; 50 mm].

13. Magnetstruktur nach Anspruch 11 oder 12, **dadurch gekennzeichnet, dass** Gₓ gleich oder im Wesentlichen gleich innerhalb von ± 500 µm, vorzugsweise innerhalb von ± 200 µm, G_{z} ist, nachfolgend G genannt.

14. Magnetstruktur nach Anspruch 13, der als von Anspruch 8 abhängig betrachtet wird, **dadurch gekennzeichnet, dass** θₓ gleich ist: θx (G; λu) = Offset1 + AGap1*exp(BGap1 * G) + APeriode1*exp(BPeriode1 * λu) innerhalb von ± 10 %, vorzugsweise innerhalb von ± 5 %, wobei: $Offset 1 = 33 , 634 \pm 0 , 17$ $AGap 1 = 29 , 434 \pm 0 , 109$ $BGap 1 = - 0 , 041763 \pm 0 , 000374$ $APeriode 1 = - 39 , 534 \pm 0 , 104$ $BPeriode 1 = - 0 , 027176 \pm 0 , 000263$

15. Magnetstruktur nach Anspruch 13 oder 14, die als von Anspruch 8 abhängig betrachtet werden, **dadurch gekennzeichnet, dass** θ_{S} gleich ist: θS (G; λu) = Offset2 + AGap2*exp(BGap2 * G) + APeriode2*exp(BPeriode2 * λu) innerhalb von ± 5 %, vorzugsweise innerhalb von ± 2 % $Offset 2 = 35 , 233 \pm 0 , 147$ $AGap 2 = - 10,382 \pm 0,0218$ $BGap 2 = - 0 , 066698 \pm 0 , 000476$ $APeriode 2 = 13 , 866 \pm 0 , 0918$ $BPeriode 2 = - 0 , 015736 \pm 0 , 000349$

16. Magnetstruktur nach Anspruch 13, der als von Anspruch 9 abhängig betrachtet wird, **dadurch gekennzeichnet, dass** θₓ gleich ist: θx (G; λu) = Offset4 + AGap4*exp(BGap4 * G) + APeriode4*exp(BPeriode4 * λu) innerhalb von ± 4 %, vorzugsweise innerhalb von ± 3 %, wobei: $Off 4 = 49,848 \pm 0,3$ $AGap 4 = 41 , 206 \pm 0 , 0801$ $BGap 4 = - 0 , 038149 \pm 0 , 000217$ $APeriode 4 = - 54 , 559 \pm 0 , 148$ $BPeriode 4 = - 0 , 018134 \pm 0 , 000223$

17. Magnetstruktur nach Anspruch 13 oder 14, die als von Anspruch 9 abhängig betrachtet werden, **dadurch gekennzeichnet, dass** θ_{S} gleich ist: θS (G; λu) = Offset3 + AGap3*exp(BGap3 * G) + APeriode3*exp(BPeriode3 * λu) innerhalb von ±7 %, vorzugsweise innerhalb von ±3 %, wobei: $Off 3 = 37 , 222 \pm 0,201$ $AGap 3 = - 9 , 6508 \pm 0 , 0384$ $BGap 3 = - 0 , 038257 \pm 0 , 000448$ $APeriode 3 = 12 , 099 \pm 0 , 13$ $BPeriode 3 = - 0 , 01507 \pm 0 , 000503$

18. Magnetstruktur nach einem der vorherigen Ansprüche, **dadurch gekennzeichnet, dass** sie zum Erzeugen eines Magnetfelds mit seiner Komponente entlang der Richtung Z gleich oder im Wesentlichen gleich ±5 %, vorzugsweise ± 1 % seiner Komponente entlang der Richtung X angeordnet ist.

19. Wechselrichter, umfassend:
- eine Magnetstruktur nach einem der vorstehenden Ansprüche,
- eine Vakuumkammer, die um oder innerhalb der Magnetstruktur zwischen den vier Balken angeordnet ist.

20. Verfahren zum Erzeugen eines Magnetfeldes, **dadurch gekennzeichnet, dass** es mittels einer Magnetstruktur nach einem der Ansprüche 1 bis 18 oder eines Wechselrichters nach Anspruch 19 erzeugt wird.

21. Verfahren nach Anspruch 20, **dadurch gekennzeichnet, dass** das Magnetfeld mit seiner Komponente entlang der Richtung Z gleich oder im Wesentlichen gleich ± 5 %, vorzugsweise ± 1 % seiner Komponente entlang der X-Richtung erzeugt wird.

## Claims

1. A magnet structure comprising a number N of sets (1, 2, 3, 4, 5, 6, 7, 8, 9, 13) of permanent magnets installed periodically along a direction S with a spatial period λᵤ wherein N is greater than or equal to four,
each set comprising:
- a magnet of a first beam (10)
- a magnet of a second beam (20)
- a magnet of a third beam (30)
- a magnet of a fourth beam (40)
the magnets of each beam being arranged in succession in the direction S,
the first beam and the second beam being arranged in succession in a direction Z perpendicular to the direction S,
the fourth beam and the third beam being arranged in succession in the direction Z,
the third beam and the second beam being arranged in succession in a direction X perpendicular to the directions S and Z,
the fourth beam and the first beam being arranged in succession in the direction X,
**characterized in that**, for at least four successive sets (1, 2, 3, 4) of magnets of a spatial period λᵤ, the magnetization vector of each magnet of each beam has a non-zero component along each of the directions X, S and Z.

2. The magnet structure according to claim 1, **characterized in that** the sets comprise a first, second, third and fourth successive sets in this order, and **in that**:
- the magnetization vector of each magnet of the second beam and of the third beam has, in a projection in a plane comprising the directions Z and S, a direction that forms, with the direction Z:
∘ an angle of -θₓ for the first set
∘ an angle of +θₓ for the second set
∘ an angle of -θₓ-180° for the third set
∘ an angle of θₓ-180° for the fourth set
- the magnetization vector of each magnet of the first beam and the fourth beam has, in a projection in a plane comprising the directions Z and S, a direction that forms, with the direction Z:
∘ an angle of θₓ for the first set
∘ an angle of -θₓ for the second set
∘ an angle of θₓ-180° for the third set
∘ an angle of -θₓ-180° for the fourth set
- the magnetization vector of each magnet of the first set and the second set has, in a projection in a plane comprising the directions Z and X, a direction that forms, with the direction Z:
∘ an angle of -θ_{S} for the first beam
∘ an angle of θ_{S} for the second beam
∘ an angle of -θ_{S} for the third beam
∘ an angle of θ_{S} for the fourth beam
- the magnetization vector of each magnet of the third set and the fourth set has, in a projection in a plane comprising the directions Z and X, a direction that forms, with the direction Z:
∘ an angle of -θ_{S}-180° for the first beam
∘ an angle of θ_{S}-180° for the second beam
∘ an angle of -θ_{S}-180° for the third beam
∘ an angle of θ_{S}-180° for the fourth beam.

3. The magnet structure according to claim 2, **characterized in that** θₓ is different from 0°, 90°, 180° or 270°, preferably to ±1°, even preferably to ±5°.

4. The magnet structure according to either of claims 2 to 3, **characterized in that** θₓ is comprised in the interval ]5°; 80°], preferably in the interval [24°; 72°].

5. The magnet structure according to any one of claims 2 to 4, **characterized in that** θ_{S} is different from 0°, 90°, 180° or 270°, preferably to ±1°, even preferably to ±5°.

6. The magnet structure according to any one of claims 2 to 5, **characterized in that** θ_{S} is different from 45°, 135°, 225° or 315°, preferably to ±1°, even preferably to ±2°.

7. The magnet structure according to any one of claims 2 to 6, **characterized in that** θ_{S} is comprised in the interval ]5°; 43°[, preferably in the interval [30°; 42°].

8. The magnet structure according to any one of claims 2 to 7, **characterized in that** the number N of sets is equal to 4.

9. The magnet structure according to any one of claims 2 to 7, **characterized in that** the number N of sets is equal to 6, and **in that** the sets further comprise:
- A fifth set between the first and the second set
- A sixth set between the third and fourth sets
so that the sets comprise the first, fifth, second, third, sixth and fourth successive sets in this order,
and **in that**:
- the magnetization vector of each magnet of the second beam and of the third beam has, in a projection in a plane comprising the directions Z and S, a direction that forms, with the direction Z:
∘ an angle of 0° for the fifth set
∘ an angle of 180° for the sixth set
- the magnetization vector of each magnet of the first beam and the fourth beam has, in a projection in a plane comprising the directions Z and S, a direction that forms, with the direction Z:
∘ an angle of 0° for the fifth set
∘ an angle of 180° for the sixth set
- the magnetization vector of each magnet of the fifth set has, in a projection in a plane comprising the directions Z and X, a direction that forms, with the direction Z:
∘ an angle of -θ_{S} for the first beam
∘ an angle of θ_{S} for the second beam
∘ an angle of -θ_{S} for the third beam
∘ an angle of θ_{S} for the fourth beam
- the magnetization vector of each magnet of the sixth set has, in a projection in a plane comprising the directions Z and X, a direction that forms, with the direction Z:
∘ an angle of -θ_{S}-180° for the first beam
∘ an angle of θ_{S}-180° for the second beam
∘ an angle of -θ_{S}-180° for the third beam
∘ an angle of θ_{S}-180° for the fourth beam.

10. The magnet structure according to any one of the preceding claims, **characterized in that** λᵤ is comprised in the interval [15 mm; 200 mm], preferably in the interval [20 mm; 70 mm].

11. The magnet structure according to any one of the preceding claims, **characterized in that**:
- the first beam and the second beam are separated by a distance G_{z} along the Z direction,
- the fourth beam and the third beam are separated by the distance G_{z} along the Z direction,
- the third beam and the second beam are separated by a distance Gₓ along the X direction,
- the fourth beam and the first beam are separated by the distance Gₓ along the X direction.

12. The magnet structure according to claim 11, **characterized in that** Gx is comprised in the interval [1 mm; 250 mm], preferably in the interval [1 mm; 50 mm], and/or G_{z} is comprised in the interval [1 mm; 250 mm], preferably in the interval [1 mm; 50 mm].

13. The magnet structure according to claim 11 or 12, **characterized in that** Gₓ is equal, or substantially equal, to ±500 µm, preferably to within ±200 µm, to G_{z}, subsequently denoted G.

14. The magnet structure according to claim 13 considered as dependent on claim 8, **characterized in that** θₓ is equal to: θx (G; λu) = Offset1 + AGap1*exp(BGap1 * G) + APeriod1*exp(BPeriod1 * λu) to within ±10%, preferably to within ±5% where: $Offset 1 = 33.634 \pm 0.17$ $AGap 1 = 29.434 \pm 0.109$ $BGap 1 = - 0.041763 \pm 0.000374$ $APeriode 1 = - 39.534 \pm 0.104$ $BPeriode 1 = - 0.027176 \pm 0.000263$

15. The magnet structure according to claim 13 or 14, considered as dependent on claim 8, **characterized in that** θ_{S} is equal to: θS (G; λu) = Offset2 + AGap2*exp(BGap2 * G) + APeriod2*exp(BPeriod2 * λu) to within ±5%, preferably to within ±2% $Offset 2 = 35.233 \pm 0.147$ $AGap 2 = - 10.382 \pm 0.0218$ $BGap 2 = - 0.066698 \pm 0.000476$ $APeriod 2 = 13.866 \pm 0.0918$ $BPeriod 2 = - 0.015736 \pm 0.000349$

16. The magnet structure according to claim 13 considered as dependent on claim 9, **characterized in that** θₓ is equal to: θx (G; λu) = Offset4 + AGap4*exp(BGap4 * G) + APeriod4*exp(BPeriod4 * λu) to within ±4%, preferably to within ±3%, where: $Off 4 = 49.848 \pm 0.3$ $AGap 4 = 41.206 \pm 0.0801$ $BGap 4 = - 0.038149 \pm 0.000217$ $APeriod 4 = - 54.559 \pm 0.148$ $BPeriod 4 = - 0.018134 \pm 0.000223$

17. The magnet structure according to claim 13 or 14, considered as dependent on claim 9, **characterized in that** θ_{S} is equal to: θS (G; λu) = Offset3 + AGap3*exp(BGap3 * G) + APeriod3*exp(BPeriod3 * λu) to within ±7%, preferably to within ±3%, where: $Off 3 = 37.222 \pm 0.201$ $AGap 3 = - 9.6508 \pm 0.0384$ $BGap 3 = - 0.038257 \pm 0.000448$ $Aperiod 3 = 12.099 \pm 0.13$ $BPeriod 3 = - 0.01507 \pm 0.000503$

18. The magnet structure according to any one of the preceding claims, **characterized in that** it is arranged to generate a magnetic field with its component along the direction Z equal, or substantially equal, to ±5%, preferably to ±1%, to its component along the direction X.

19. An undulator comprising:
- a magnet structure according to any one of the preceding claims,
- a vacuum chamber arranged around or inside the magnet structure among the four beams.

20. A method for generating a magnetic field, **characterized in that** it is generated by means of a magnet structure according to any one of claims 1 to 18 or an undulator according to claim 19.

21. The method according to claim 20, **characterized in that** the magnetic field is generated with its component along the direction Z equal, or substantially equal, to ±5%, preferably to ±1%, to its component along the direction X.
